# EUROPÄISCHE PATENTSCHRIFT

(11) **EP 0 097 293 B1**
(45) Veröffentlichungstag und Bekanntmachung des Hinweises auf die Patenterteilung: **10.09.1986**
(21) Anmeldenummer: 83105723.7
(22) Anmeldetag: 10.06.1983
(51) Int. Cl.: B65D 83/00

(54) **Spender für pastöse Produkte**
Dispenser for a viscous product
Distributeur de produits pâteux

(30) Priorität: 15.06.1982 DE 3222492
(43) Veröffentlichungstag der Anmeldung: 04.01.1984
(73) Patentinhaber: Czech, Joachim, 93073 Neutraubling (DE)
(72) Erfinder: Czech, Joachim, 93073 Neutraubling (DE)
(74) Vertreter: Grünecker, Kinkeldey, Stockmair & Schwanhäusser Anwaltssozietät

## Beschreibung

Die Erfindung bezieht sich auf einen Spender für pastöse Produkte der im Oberbegriff des Patentanspruchs 1 angegebenen Art.

Die EP-A-00 48 419 beschreibt einen solchen Spender mit einem Klappenventil und mit einem durch Spritzgießen hergestellten, in bezug auf die Ventilöffnung kreissymmetrischen und sich um die Symmetrieachse herum nach außen erstreckenden Corpus. Dieses bekannte Klappenventil gehört zu einem Spender für pastöse Produkte mit einem das jeweilige Produkt enthaltenden, im wesentlichen zylindrischen Behälter und einem am oberen Ende des Behälters vorgesehenen Spendekopf, der eine Fördereinrichtung, die erwähnte Ventileinrichtung sowie eine Betätigungseinrichtung aufweist. Ferner gehört zu dem bekannten Spender für pastöse Produkte ein das untere Behälterende verschliessender, unter dem Druck der Außenatmosphäre längs der Behälterinnenwand verschieblicher Nachlaufkolben.

Bei den Spendern dieser bekannten Gattung sind die mit dem Produkt gefüllten Behälter und die jeweiligen Spendeköpfe jeweils mit einer praktisch nicht wieder zu öffnenden Sperrverbindung miteinander verbunden. Folglich werden diese bekannten Spender als untrennbare Einheiten behandelt und als ganzes nach Verbrauch des Behälterinhaltes weggeworfen.

Ein ähnlicher Spender auch bereits aus der DE-OS-29 01717 bekannt. Die DE-B-1210149, US-A-32 68 123, FR-A-23 44 469 und FR-A-22 29 625 zeigen Spender für pastöse Produkte mit jeweils im wesentlichen zylindrischen Behältern, an deren oberem Ende jeweils ein Spendekopf vorgesehen ist, welcher fest mit dem zylindrischen Behälter verbunden ist. Das untere Ende jedes dieser Behälter ist jeweils mit einem Nachlaufkolben verschließbar.

Es versteht sich, daß hierin ein beträchtlicher volkswirtschaftlicher Nachteil zu sehen ist, da einerseits beträchtliche Mengen an jeweils geeigneten Kunststoffmaterialien benötigt und verbraucht werden und andererseits die entleerten Spender nur mit entsprechenden Kosten zu beseitigen sind und dabei die Umwelt belasten.

Für den Verbraucher besteht ein besonderer Nachteil der bekannten Spender ferner darin, daß er mit jedem neu-erworbenen Spender wiederum einen neuen Spendekopf erwerben muß, der wegen seiner Fördereinrichtung, Ventileinrichtung und Betätigungseinrichtung nicht unbeträchtliche Kosten verursacht.

Der Erfindung liegt somit die Aufgabe zugrunde, einen Spender für pastöse Produkte der aus der EP-A-0048419 bekannten Gattung so auszugestalten, daß Material- und Kosteneinsparungen erreicht werden können.

Diese Aufgabe wird bei einem Spender für pastöse Produkte der im Oberbegriff des vorstehenden Anspruchs 1 angegebenen Gattung erfindungsgemäß durch die im Kennzeichenteil des Anspruchs 1 angegebenen Merkmale gelöst.

Somit ist das Wesen der Erfindung darin zu sehen, daß ein für langzeitige Verwendung bestimmter Spenderkopf als selbstständiges Handelsgut vorgesehen ist, welches mit gefüllten Behältern in Form auswechselbarer Kassetten lösbar verbunden werden kann. Ist eine solche Kassette entleert worden, so kann sie durch eine neue Kassette ersetzt werden.

Der mit Hilfe der Erfindung erzielbare Vorteil ergibt sich in erster Linie daraus, daß nunmehr unter Verwendung lediglich eines einziges Spendekopfes eine Vielzahl von mit einem pastösen Produkt gefüllte Behälterkassetten nacheinander ihrer Verwendung zugeführt werden können. Ist der Inhalt einer solchen Behälterkassette verbraucht worden, so wird die geleerte Kassette einfach vom Spendekopf gelöst und weggeworfen, worauf eine frische Behälterkassette an den Spendekopf angeschlossen wird.

Nach einer vorteilhaften Ausführungsform der Erfindung ist vorgesehen, daß wenigstens Teile der Ventileinrichtung an der Kassette ausgebildet sind. So kann beispielsweise der Ventilsitz der im Spendekopf vorgesehenen Ventileinrichtung innerhalb der Kassette angeordnet sein.

Nach einer weiteren bevorzugten Ausführungsform der Erfindung werden Kassetten unterschiedlicher Gestalt und/oder unterschiedlichen Volumens mit dem Spendekopf verbunden, so daß ein einziger Spendekopf für eine Vielzahl unterschiedlich geformter Kassetten mit unterschiedlich großen Volumina verwendet werden kann, was die Produktionskosten für die Herstellung der Spendeköpfe deutlich herabsetzt.

Nach einer weiteren vorteilhaften Ausgestaltung der Erfindung ist am Spendekopf eine die Kassette umgebende Scheinhülle ausgebildet, die dauernd mit dem Spendekopf verbunden bleibt und gegebenenfalls ein dekoratives Aussehen aufweist.

Die Erfindung wird im folgenden anhand eines Ausführungsbeispieles und unter Bezug auf die Zeichnung näher erläutert. Diese zeigt in schematischer Darstellung einem Spender für pastöse Produkte, bestehend aus einem Spendekopf und einer lösbar daran befestigten auswechselbaren Kassette.

Der in der Zeichnung mit dem Bezugszeichen 1 bezeichnete Spendekopf besitzt in an sich bekannter Weise eine durch äußere Beaufschlagung volumenveränderliche Pumpenkammer, welche mit dem Behälterinneren durch ein Rückschlagventil verbunden ist. Durch dieses Rückschlagventil gelangt jeweils ein gefördertes Volumen der pastösen Masse über eine Ausgabeeinrichtung nach außen. Zur Betätigung des Spendekopfes wird von Hand das Volumen der Pumpenkammer vermindert, wodurch das in der Pumpenkammer vorliegende Produkt nach außen gefördert wird. Während dieser Verringerung des Pumpenkammervolumens ist das Rückschlagventil geschlossen.

Das untere Ende des Spendekopfes 1 und das obere Ende einer mit dem Bezugszeichen 2 bezeichneten auswechselbaren Kassette sind mit Verbindungseinrichtungen, wie einem Schraubgewinde verbunden, so daß eine entleerte Kassette 2 mühelos vom Spendekopf entfernt und durch eine gefüllte, neue, Kassette ersetzt werden kann. Anstelle einer Schraubverbindung kann auch eine Bajonett-Verschluß-Einrichtung oder dergleichen verwendet werden.

Nach unten ist die Kassette 2 durch einen Nachlaufkolben 3 abgeschlossen, der dichtend an der Innenmantelfläche des Behälters gleitet, um bei einer Produktentnahme aus dem Spender das Volumen der Kassette unter dem Druck der Außenatmosphäre so zu verringern, daß sich bei gleichbleibender äußerer Gestalt der Kassette kein Unterdruck in derselben ausbilden und sich auch keine Luft in derselben ansammeln kann. Am Nachlaufkolben 3 können geeignete Sperrelemente vorgesehen sein, welche dem Nachlaufkolben lediglich eine Aufwärtsbewegung innerhalb der Kassette 2, nicht jedoch eine Abwärtsbewegung gestatten.

Wie bereits erwähnt, können wenigstens Teile der Ventileinrichtung, wie der Ventilsitz, an der Kassette 2 ausgebildet sein.

Im dargestellten schematischen Ausführungsbeispiel weist die Kassette 2 praktisch den gleichen Durchmesser auf wie der Spendekopf 1. Es versteht sich jedoch, daß Kassetten mit durchaus unterschiedlichen Durchmessern und unterschiedlichen Volumina an den Spendekopf angeschlossen werden können, solange gewährleistet ist, daß die jeweiligen Teile der Verbindungseinrichtung 4 zueinander passen.

Der Spendekopf 1 kann, wie in der Zeichnung dargestellt, mit einer die Kassette 2 umgebenden Scheinhülle 5 versehen sein, die so bemessen ist, daß auch die größten in Aussicht genommenen Wechselkassetten 2 in derselben aufgenommen werden können. Diese Scheinhülle kann einstückig mit dem Spendekopf ausgebildet sein und gegebenenfalls dekorativ gestaltet sein.

## Patentansprüche

1. Spender für pastöse Produkte mit einem das jeweilige Produkt enthaltenden, im wesentlichen zylindrischen Behälter und einem am oberen Ende des Behälters vorgesehenen Spendekopf (1), der eine Fördereinrichtung, eine Ventileinrichtung und eine Betätigungseinrichtung aufweist, und mit einem das untere Ende des Behälters verschließenden, unter dem Druck der Außenatmosphäre längs der Behälterinnenwand verschieblichen Nachlaufkolben (3), dadurch gekennzeichnet, daß der Behälter als abnehmbare mit dem Spendekopf (1) verbindbare auswechselbare Kassette (2) ausgebildet ist, wobei Kassetten unterschiedlicher Gestalt und/oder unterschiedlichen Volumens mit dem Spendekopf verbindbar sind und daß das untere Ende des Spendekopfes und das obere Ende der Kassette mittels einer lösbaren Verbindungseinrichtung (4) miteinander verbunden sind.

2. Spender nach Anspruch 1, dadurch gekennzeichnet, daß wenigstens Teile der Ventileinrichtung an der Kassette (2) ausgebildet sind.

3. Spender nach einem der Ansprüche 1 oder 2, dadurch gekennzeichnet, daß am Spendekopf (1) eine die Kassette (2) umgebende Scheinhülle (5) ausgebildet ist.

## Claims

1. Dispenser for a viscous product comprising a substantially cylindrical container containing the product, and a dispensing head (1) provided at the upper end of the container, which head has a supply device, a valve device and an actuation device, and comprising a follow-up piston (3) closing the lower end of the container, the piston being movable under external atmospheric pressure along the inner wall of the container, characterised in that the container is constructed as a removable, replaceable cassette (2) connectable to the dispensing head (1), so that cassettes of different shape and/or different volume are connectable to the dispensing head, and in that the lower end of the dispensing head and the upper end of the cassette are connected together by means of a releasable connection device (4).

2. A dispenser according to claim 1, characterised in that at least some parts of the valve device are constructed on the cassette (2).

3. A dispenser according to one of claims 1 or 2, characterised in that a dummy casing (5) surrounding the cassette (2) is consctructed on the dispensing head (1).

## Revendications

1. Distributeur de produits pâteux comportant un conteneur pour l'essentiel cylindrique renfermant le produit et une tête de distribution (1) placée à l'extrémité supérieure du conteneur et qui présente un dispositif de refoulement, à savoir un dispositif à soupape et un dispositif d'actionnement, comportant également un piston de compactage (3) fermant l'extrémité inférieure du conteneur et se déplaçant le long de-la paroi intérieure du conteneur sous l'effet de la pression de l'atmosphère extérieure, caractérisé en ce que le conteneur est réalisé sous la forme d'une cartouche (2) amovible et reliée avec la tête de distribution (1), des cartouches de forme et de volume différents pouvant être reliées avec la tête de distribution, et en ce que l'extrémité inférieure de la tête de distribution et l'extrémité supérieure de la cartouche sont reliées entre elles par un dispositif d'assemblage (4) amovible.

2. Distributeur selon la revendication 1, caractérisé en ce que certaines pièces au moins du dispositif à soupape sont réalisées sur la cartouche (2).

3. Distributeur selon l'une des revendications 1 ou 2, caractérisé en ce qu'il est réalisé sur la tête de distribution (1) une fausse enveloppe (5) entourant la cartouche (2).
